# EUROPÄISCHE PATENTSCHRIFT

(11) **EP 2 057 335 B1**
(45) Veröffentlichungstag und Bekanntmachung des Hinweises auf die Patenterteilung: **09.10.2013**
(21) Anmeldenummer: 07787186.1
(22) Anmeldetag: 06.07.2007
(51) Int. Cl.: E05D 11/00, E05F 5/00, E05D 11/10

(54) **MÖBELSCHARNIER**
FURNITURE HINGE
CHARNIÈRE DE MEUBLE

(30) Priorität: 31.08.2006 DE 202006013359 U
(43) Veröffentlichungstag der Anmeldung: 13.05.2009
(73) Patentinhaber: Hettich-ONI GmbH & Co. KG, 32602 Vlotho-Exter (DE)
(72) Erfinder: BECKMANN, Wolfgang, 32609 Hüllhorst (DE); STUKE, Kai-Michael, 33699 Bielefeld (DE); SCHAEL, Oliver, 32278 Kirchlengern (DE); MÜTERTHIES, Ralf, 32584 Löhne (DE); SCHUBERT, Michael, 96465 Neustadt b. Coburg (DE); KLEFFMANN, Jörn, 32049 Herford (DE)
(74) Vertreter: Dantz, Jan Henning
(86) Internationale Anmeldenummer: PCT/EP2007/056904
(87) Internationale Veröffentlichungsnummer: WO 2008/025594

(56) Entgegenhaltungen:
- EP-A1- 1 555 372
- DE-A1- 2 839 576
- DE-U1- 20 115 250

## Beschreibung

Die vorliegende Erfindung betrifft ein Möbelscharnier mit einer Montageplatte, an der ein Seitenteil angeordnet ist, und einem Scharnierteil, das über einen Traghebel und einen Führungshebel verschwenkbar an dem Seitenteil gehalten ist, wobei zur Dämpfung der Bewegung des Scharnierteils relativ zu dem Seitenteil ein Dämpfer vorgesehen ist.

Aus der EP 1555372 ist ein Möbelscharnier bekannt, bei dem ein Scharnierteil verschwenkbar an einem Seitenteil gelagert ist. Hierfür ist ein Traghebel und ein Führungshebel vorgesehen, die nach Art eines Parallellenkers das an einem beweglichen Möbelteil, wie einer Möbeltür befestigte Scharnierteil verschwenken. Zur Dämpfung der Bewegung ist an dem Seitenteil ein Lineardämpfer vorgesehen, der über ein Kettenglied mit einem Vorsprung an dem Führungshebel verbunden ist. Bei einem Verschwenken des Führungshebels erfolgt somit eine Dämpfung. Dabei ist die Kopplung starr ausgebildet, so dass ein begrenzter Toleranzausgleich möglich ist, insbesondere wenn eine Möbeltür ausgerichtet wird und dabei das Scharnierteil relativ zu dem Seitenteil oder einer Montageplatte verstellt wird. Zudem ist die Kopplung über die Kettenglieder vergleichsweise aufwendig und schwierig zu montieren.

Es ist daher Aufgabe der vorliegenden Erfindung ein Möbelscharnier zu schaffen, das für einen Toleranzsausgleich flexibel ist und leicht montiert werden kann.

Diese Aufgabe wird mit einem Möbelscharnier mit den Merkmalen des Anspruches 1 gelöst.

Erfindungsgemäß ist an dem Seitenteil ein Schieber gelagert, der an einer Kontaktfläche an dem Dämpfer anliegt und eine Kopplung zwischen dem Dämpfer einerseits und andererseits mit dem Traghebel, dem Führungshebel oder dem Scharnierteil herstellt. Der Schieber bildet damit ein verschiebbares Zwischenglied, das nicht an gegenüberliegenden Enden fest mit dem Dämpfer über eine Achsverbindung gekoppelt ist, sondern lediglich an eine Kontaktfläche anlegbar ist, die mit dem Dämpfer direkt oder indirekt verbunden ist. Dadurch ist das Möbelscharnier einfach aufgebaut, da der Schieber nur an einer Führung am Seitenteil gehalten ist. Zudem kann bei der Montage auch ein gewisser Toleranzausgleich erfolgen, da eine Kraftübertragung nur über die Kontaktfläche erfolgt und keine starre Anbindung vorhanden ist.

Gemäß einer bevorzugten Ausgestaltung der Erfindung ist der Schieber an dem Seitenteil über Führungsmittel verschiebbar gehalten. Dabei kann der Schieber linear in dieselbe Richtung wie eine Kolbenstange des Dämpfers bewegbar sein, so dass bei einer Kraftübertragung keine Querkräfte auftreten.

Zur Begrenzung des Bewegungsbereiches kann der Schieber zwischen zwei Anschlägen verschiebbar gehalten sein, wobei der Bewegungsbereich so ausgestaltet ist, dass eine Dämpfung nur in dem gewünschten Bereich, meist kurz vor einer Schließstellung des Scharnierteils bewirkt wird.

Um das Möbelscharnier aus nur wenigen Bauteilen herzustellen, kann der Schieber einen Endabschnitt aufweisen, der direkt an einem Gehäuse des Dämpfers anliegt.

Für die Führung der Bewegung des Schiebers kann dieser ein Langloch aufweisen, in den ein Zapfen eingreift. Das Langloch bildet neben einem Führungsmittel dann auch noch gegenüberliegende Anschläge zur Begrenzung des Schiebeweges aus.

Vorzugsweise ist der Schieber mit einer Spitze durch einen Steg des Traghebels bewegbar, so dass die Schwenkbewegung des Traghebels in eine Linearbewegung des Schiebers und des Dämpfers resultiert.

Der Dämpfer ist vorzugsweise als Lineardämpfer ausgebildet und zu dem Schieber hin durch eine Feder vorgespannt gehalten, so dass bei einem Öffnen des Scharnierteils die Feder den Dämpfer bzw. das Gehäuse des Dämpfers in eine ausgefahrene Position drückt. Die auf den Dämpfer wirkende Kraft der Feder ist geringer als eine Feder, die das Scharnierteil in die geschlossene Position vorspannt.

Für eine einfache Montage kann das Seitenteil eine verschwenkbare Klappe aufweisen, an der der Dämpfer festgelegt ist. Dann kann der Dämpfer auf einfache Weise an der Klappe durch Rastmittel oder andere Befestigungselemente festgelegt werden.

Die Erfindung wird nachfolgend anhand eines Ausführungsbeispieles näher erläutert. Es zeigen:
- Figur 1: eine geschnittene Seitenansicht eines erfindungsgemäßen Möbelscharniers in der geöffneten Position;
- Figur 2: eine Ansicht des Möbelscharniers der Figur 1 mit halb geöffneter Position des Scharnierteils;
- Figur 3: eine Ansicht des Möbelscharniers der Figur 1 mit geschlossener Position des Scharnierteils, und
- Figur 4: eine Ansicht des Möbelscharniers der Figur 1 während der Montage.

Ein Möbelscharnier 1 aus Metall und/oder Kunststoff umfasst eine an einem Möbelkorpus festlegbare Montageplatte 2, an der ein Seitenteil 3 fest oder verstellbar angeordnet ist. An dem Seitenteil 3 ist ein topfförmiges Scharnierteil 4 verschwenkbar gelagert, wobei für eine Schwenkbewegung ein Traghebel 5 und ein Führungshebel 6 vorgesehen sind. Der Traghebel 5 ist an dem Scharnierteil 4 über eine Achse 7 und am Seitenteil 3 über eine Achse 8 angelenkt. Der Führungshebel 6 ist am Scharnierteil 4 über eine Achse 9 und am Seitenteil 3 über eine Achse 10 drehbar gelagert. Das Scharnierteil 4 kann an einer Aussparung einer Möbeltür festgelegt sein.

An dem Traghebel 5 ist integral ein Steg 11 ausgebildet, der in Kontakt mit einer abgebogenen Spitze 19 eines linear beweglichen Schiebers 12 gelangen kann. Der Schieber 12 ist dabei über Führungsmittel an dem Seitenteil 3 gelagert. Hierfür ist an dem Schieber 12 ein Langloch 18 ausgespart in das ein am Seitenteil 3 festgelegter Zapfen 17 eingreift.

Der Schieber 12 weist auf der zur Spitze 19 gegenüberliegenden Seite einen Endabschnitt 13 auf, der auf eine Stirnfläche eines Gehäuses 14 eines Dämpfer in dem Seitenteil 3 wirkt. Der Dämpfer ist als Lineardämpfer ausgebildet, der eine in das Gehäuse 14 verschiebbare Kolbenstange 15 aufweist. Der Dämpfer kann als Fluiddämpfer oder Gasdruckdämpfer ausgebildet sein.

Das Gehäuse 14 des Dämpfers ist an einer um eine Achse 22 verschwenkbaren Klappe 20 des Seitenteils 3 gehalten, an der ein Anschlag 21 ausgebildet ist. An dem Anschlag 21 liegt ein Ende einer Kolbenstange 15 sowie ein Ende einer Feder 16 an, die auf der gegenüberliegenden Seite an dem Gehäuse 14 abgestützt ist. Dadurch wird das Gehäuse 14 in eine Richtung zu dem Schieber 12 hin vorgespannt.

In Figur 1 ist das Möbelscharnier in einer geöffneten Position gezeigt, bei der ein mit dem Scharnierteil 4 verbundens Bauteil, wie eine Möbeltür geöffnet ist.

In Figur 2 wurde das Scharnierteil 4 in Richtung einer geschlossenen Position verschwenkt, wobei ein Winkel α zwischen der gezeigten Position und einer Schließstellung etwa 45° beträgt. Bei der der Schwenkbewegung des Scharnierteils 4 werden auch der Traghebel 5 und der Führungshebel 6 verschwenkt, wobei der Steg 11 des Traghebels 5 auf den Schieber 12 drückt, der dann die Kolbenstange 15 in das Gehäuse 16 des Dämpfers drückt.

In Figur 3 ist die geschlossene Position des Scharnierteils 4 gezeigt. Das Scharnierteil 4 ist dabei über eine Feder in die geschlossene Position vorgespannt, wobei die Kraft dieser Feder größer ist als die Kraft der Feder 16.

Beim Öffnen des Scharnierteils 4 bewegt sich das Gehäuse 14 des Dämpfers aufgrund der Kraft der Feder 16 und drückt den Schieber 12 bis der Zapfen 17 das Ende des Langloches 18 erreicht.

In Figur 4 ist eine Montageposition des Möbelscharniers 1 gezeigt, bei der die Klappe 20 in der geöffneten Position gezeigt ist. Auf diese Weise kann der Dämpfer mit dem Gehäuse 14, der Kolbenstange 15 und der Feder 16 auf einfache Weise an dem Seitenteil 3 befestigt werden. Die Klappe 20 ist dabei um eine Achse 22 verschwenkbar an dem Seitenteil 3 gelagert.

Das Seitenteil 3 kann über geeignete Verstellmittel relativ zu der Montagplatte 2 beweglich gehalten sein. Die Länge Dämpfungsweges ist durch das Langloch 18 begrenzt, das so gewählt ist, dass nur kurz vor der Schließstellung des Scharnierteils 4 eine Dämpfung stattfindet.

Bei geöffneter Klappe 20 lässt sich auch besonders einfach der Schieber 12 montieren, der über eine Achse 13 an dem Seitenteil 3 festgelegt ist.

## Patentansprüche

1. Möbelscharnier (1) mit einer Montageplatte (2), an der ein Seitenteil (3) angeordnet ist, und einem Scharnierteil (4), das über einen Traghebel (11) und einen Führungshebel (6) verschwenkbar an dem Seitenteil (3) gehalten ist, wobei zur Dämpfung der Bewegung des Scharnierteils (4) relativ zu dem Seitenteil (3) ein Dämpfer (14, 15) vorgesehen ist, wobei an dem Seitenteil (3) ein Schieber (12) gelagert ist, der an eine Kontaktfläche an dem Dämpfer (14, 15) anliegt und eine Kopplung zwischen dem Dämpfer (14, 15) einerseits und dem Traghebel (11), dem Führungshebel (6) oder dem Scharnierteil (4) andererseits herstellt, **dadurch gekennzeichnet, dass** der Schieber (12) mit einer Spitze (19) durch einen Steg (11) des Traghebels (5) bewegbar ist.

2. Möbelscharnier nach Anspruch 1, **dadurch gekennzeichnet, dass** der Schieber (12) an dem Seitenteil (3) über Führungsmittel (17, 18) verschiebbar gehalten ist.

3. Möbelscharnier nach Anspruch 1 oder **2, dadurch gekennzeichnet, dass** der Schieber (12) linear dieselbe Richtung wie eine Kolbenstange (15) eines Dämpfers bewegbar ist.

4. Möbelscharnier nach einem der Ansprüche 1 bis 3, **dadurch gekennzeichnet, dass** der Schieber (12) zwischen zwei Anschlägen verschiebbar gehalten ist.

5. Möbelscharnier nach einem der Ansprüche 1 bis 4, **dadurch gekennzeichnet, dass** der Schieber (12) einen Endabschnitt (13) aufweist, der an einem Gehäuse (14) des Dämpfers anliegt.

6. Möbelscharnier nach einem der Ansprüche 1 bis 5, **dadurch gekennzeichnet, dass** der Schieber (12) so gestaltet ist, dass der Dämpfer (14, 15) nur über einen Teil der Schließbewegung des Scharnierteils (4), vorzugsweise über weniger als die Hälfte des maximalen Verschwenkweges des Scharnierteils (4) wirksam ist.

7. Möbelscharnier nach einem der Ansprüche 1 bis 6, **dadurch gekennzeichnet, dass** der Schieber (12) ein Langloch (18) aufweist, in den ein Zapfen (17) des Seitenteils (3) eingreift.

8. Möbelscharnier nach einem der Ansprüche 1 bis 7, **dadurch gekennzeichnet, dass** der Dämpfer (14, 15) als Lineardämpfer ausgebildet ist und zu dem Schieber (12) hin durch eine Feder (16) vorgespannt gehalten ist.

9. Möbelscharnier nach einem der Ansprüche 1 bis 8, **dadurch gekennzeichnet, dass** das Seitenteil (3) eine verschwenkbare Klappe (20) aufweist, an der der Dämpfer (14, 15) festgelegt ist.

## Claims

1. Furniture hinge (1) having a mounting plate (2), on which a side part (3) is arranged, and having a hinge part (4), which is retained on the side part (3) such that it can be pivoted via a carrying lever (11) and a guide lever (6), wherein a damper (14, 15) is provided for the purpose of damping the movement of the hinge part (4) relative to the side part (3), and wherein the side part (3) has mounted on it a slide (12) which butts against a contact surface on the damper (14, 15) and establishes a coupling between the damper (14, 15), on the one hand, and the carrying lever (11), the guide lever (6) or the hinge part (4), on the other hand, **characterized in that** the slide (12) can be moved, by way of a tip (19), by a crosspiece (11) of the carrying lever (5).

2. Furniture hinge according to Claim 1, **characterized in that** the slide (12) is retained on the side part (3) such that it can be displaced via guide means (17, 18).

3. Furniture hinge according to Claim 1 or 2, **characterized in that** the slide (12) can be moved linearly in the same direction as a piston rod (15) of a damper.

4. Furniture hinge according to one of Claims 1 to 3, **characterized in that** the slide (12) is retained such that it can be displaced between two stops.

5. Furniture hinge according to one of Claims 1 to 4, **characterized in that** the slide (12) has an end portion (13) which butts against a housing (14) of the damper.

6. Furniture hinge according to one of Claims 1 to 5, **characterized in that** the slide (12) is configured such that the damper (14, 15) is active only over part of the closing movement of the hinge part (4), preferably over less than half the maximum pivoting path of the hinge part (4).

7. Furniture hinge according to one of Claims 1 to 6, **characterized in that** the slide (12) has a slot (18), in which a pin (17) of the side part (3) engages.

8. Furniture hinge according to one of Claims 1 to 7, **characterized in that** the damper (14, 15) is designed as a linear damper and is retained in a prestressed state in the direction of the slide (12) by a spring (16).

9. Furniture hinge according to one of Claims 1 to 8, **characterized in that** the side part (3) has a pivotable flap (20), on which the damper (14, 15) is secured.

## Revendications

1. Charnière de meuble (1) comportant une plaque de montage (2) sur laquelle est montée une partie latérale (3), ainsi qu'une partie de charnière (4) qui est maintenue mobile en pivotement sur la partie latérale (3) par l'intermédiaire d'un levier porteur (11) et d'un levier de guidage (6), pour amortir le mouvement de la partie de charnière (4) par rapport à la partie latérale (3), un amortisseur (14, 15) étant prévu, sur la partie latérale (3) étant logé un coulisseau (12) qui s'applique par une surface de contact sur l'amortisseur (14, 15) et réalise un accouplement entre l'amortisseur (14, 15) d'une part et le levier porteur (11), le levier de guidage (6) ou la partie de charnière (4) d'autre part,
**caractérisée en ce que**
le coulisseau (12) est mobile par une pointe (19) au travers d'une barrette (11) du levier porteur (5).

2. Charnière de meuble conforme à la revendication 1,
**caractérisée en ce que**
le coulisseau (12) est maintenu mobile en translation sur la partie latérale (3) par des moyens de guidage (17, 18).

3. Charnière de meuble conforme à la revendication 1 ou 2, **caractérisée en ce que**
le coulisseau (12) peut être déplacé linéairement dans la même direction que la tige de piston (15) d'un amortisseur.

4. Charnière de meuble conforme à l'une des revendications 1 à 3,
**caractérisée en ce que**
le coulisseau (12) est maintenu mobile en translation entre deux butées.

5. Charnière de meuble conforme à l'une des revendications 1 à 4,
**caractérisée en ce que**
le coulisseau (12) comporte un tronçon d'extrémité (13) qui s'appuie sur le boitier (14) de l'amortisseur.

6. Charnière de meuble conforme à l'une des revendications 1 à 5,
**caractérisée en ce que**
le coulisseau (12) est réalisé de sorte que l'amortisseur (14, 15) ne soit efficace que sur une partie du mouvement de fermeture de la partie de charnière (4), de préférence sur moins de la moitié de la course de pivotement maximum de la partie de charnière (4).

7. Charnière de meuble conforme à l'une des revendications 1 à 6,
**caractérisée en ce que**
le coulisseau (12) comporte un perçage longitudinal (18) dans lequel vient en prise en tourillon (17) de la partie latérale (3).

8. Charnière de meuble conforme à l'une des revendications 1 à 7,
**caractérisée en ce que**
l'amortisseur (14, 15) est réalisé sous la forme d'un amortisseur linéaire et est maintenu précontraint vers le coulisseau (12) par un ressort (16).

9. Charnière de meuble conforme à l'une des revendications 1 à 8,
**caractérisée en ce que**
la partie latérale (3) comporte un volet pivotant (20) sur lequel est fixé l'amortisseur (14, 15).
